# EUROPÄISCHE PATENTSCHRIFT

(11) **EP 1 531 207 B1**
(45) Veröffentlichungstag und Bekanntmachung des Hinweises auf die Patenterteilung: **27.12.2006**
(21) Anmeldenummer: 03405813.1
(22) Anmeldetag: 14.11.2003
(51) Int. Cl.: E04B 7/16, E04B 1/343

(54) **Schattenspendende Abdeckvorrichtung**
Shading device
Dispositif de protection solaire

(43) Veröffentlichungstag der Anmeldung: 18.05.2005
(73) Patentinhaber: Calatrava Valls, Santiago, Dr., 8002 Zürich (CH)
(72) Erfinder: Calatrava Valls, Santiago, Dr., 8002 Zürich (CH)
(74) Vertreter: Luchs, Willi

(56) Entgegenhaltungen:
- CH-A- 675 002
- DE-A- 3 926 230
- [Online] 1. Januar 2002 (2002-01-01), XP002275089 Gefunden im Internet: URL:http://www.pubs.asce.org/ceonline/ceon line02/0102feat.html> [gefunden am 2004-03-25]

## Beschreibung

Die Erfindung betrifft eine schattenspendende Abdeckvorrichtung zur Abdeckung gemäss dem Oberbegriff des Anspruches 1.

Als eine solche Vorrichtung kann beispielsweise ein zusammenklappbarer Sonnenschirm oder verstellbare Sonnenstoren, wie sie in verschiedensten Ausführungen bekannt sind, betrachtet werden.

In der Publikation Civil Engineering Magazine - January 2001 (XP-002275089) ist eine Abdeckvorrichtung vorgestellt, welche durch eine Anzahl von nebeneinander angeordneten Längselemente gebildet ist, wobi diese Längsclcmente zwischen einer Schliess- und einer Öffnungsstellung verstellbar sind, zu diesem Zwecke sie an einer Drehsäule gehalten und radial ausgerichtet sind. Durch ein Verdrehen der Drehsäule kann die momentane Abdeckfläche entsprechend verändert werden.

Der vorliegenden Erfindung liegt die Aufgabe zugrunde, eine Vorrichtung der eingangs genannten Art zu schaffen, mit der nicht nur der Hauptzweck, die schattenspendende Abdeckung eines Ortes, erfüllt werden soll, und zwar auch für grosse Anlagen, sondern mit der auch ein Kunstwerk mit überraschenden ästhetischen Effekten geschaffen wird, bei dem eine stabile Konstruktion gewährleistet werden soll.

Diese Aufgabe wird erfindungsgemäss durch eine Vorrichtung mit den Merkmalen des Anspruches 1 gelöst.

Weitere bevorzugte Ausgestaltungen der erfindungsgemässen Vorrichtung bilden den Gegenstand der abhängigen Ansprüche.

Durch die erfindungsgemässe Vorrichtung, bei der die Abdeckfläche durch eine Anzahl von nebeneinander angeordneten, langgestreckten, freischwebend auf einer gemeinsamen Drehsäule befestigten Rippenteilen gebildet ist, die jeweils unterschiedlich lang sind und in einem unterschiedlichen Anstellwinkel zur Drehsäule radial gerichtet sind, derart, dass die Abdeckfläche in den durch Verdrehen der Drehsäule veränderbaren Stellungen jeweils eine ästhetisch wirkende, dreidimensionale Form aufweist, wobei in einer besonders bevorzugten Weise zwei eine Art Flügel bildende, spiegelbildliche Abdeckflächen vorgesehen sind, wird ein originelles Kunstwerk geschaffen, das jedoch auch durchaus ein praktisches Nutzen haben kann. Beispielsweise oberhalb einer Glashalle angeordnet, kann diese Vorrichtung zum Einstellen der Helligkeit in der Glashalle dienen.

Die Erfindung wird nachfolgend anhand der Zeichnung näher erläutert. Es zeigen:
- Fig. 1: einen Teil einer Anlage mit einer erfindungsgemässen Vorrichtung zur schattenspendenden Abdeckung einer Glashalle in Seitenansicht;
- Fig. 2: die Anlage nach Fig. 1 in Draufsicht;
- Fig. 3: die Vorrichtung nach Fig. 1 in Frontansicht, in Pfeilrichtung A, in einer Schliessstellung;
- Fig. 4: die Vorrichtung in der Schliessstellung in Draufsicht;
- Fig. 5: eine der Fig. 3 entsprechende Darstellung der Vorrichtung in einer Öffnungsstellung;
- Fig. 6: die Vorrichtung in der Öffnungsstellung in Draufsicht;
- Fig. 7: einen Rippenteil der Vorrichtung in Seitenansicht;
- Fig. 8: den Rippenteil nach Fig. 7 in Draufsicht;
- Fig. 9: in perspektivischer Explosionsdarstellung einen Teil einer Drehsäule sowie des an dieser zu befestigenden Rippenteils;
- Fig. 10: in perspektivischer Explosionsdarstellung zwei Hohlprofile eines Rippenteils mit einem dazwischen zu befestigenden Rohrabschnitt;
- Fig. 11: die Teile nach Fig. 10 zusammengebaut; und
- Fig. 12-16: Rohrabschnittanordnung an fünf verschiedenen Orten des Rippenteils nach Fig. 7 oder 8, entsprechend den Schnittlinien XII bis XVI in Fig. 8.

In Fig. 1 und 2 ist ein Teil einer Anlage mit einer Glashalle 1 dargestellt, die einen länglichen Grundriss aufweist. Die Längsmittelebene der Glashalle 1 ist in Fig. 2 mit L, die Bodenfläche in Fig. 1 mit 2 bezeichnet. Die Glashalle 1 ist mit einer Dachabdeckung 3 versehen. Oberhalb der Dachabdeckung 3 ist eine Vorrichtung 10 angeordnet, mittels welcher die Helligkeit in der Glashalle 1 verändert werden kann, was beispielsweise in Abhängigkeit von Wetterbedingungen oder nach anderen Kriterien erfolgen kann.

Die Vorrichtung 10 umfasst zwei schräg zur Dachabdeckung 3 bzw. zur Bodenfläche 2 angeordnete, wenigstens annähernd zueinander parallele Drehsäulen 11, 12 auf, die in einer nicht näher dargestellten Weise auf einem zentralen, in einem hinteren Bereich der Glasshalle 1 verankerten Pfeiler 14 angebracht und drehbar gelagert sind. An jeder Drehsäule 11, 12 ist eine Anzahl von nebeneinander angeordneten, langgestreckten und radial zur Drehsäule 11 bzw. 12 gerichteten Rippenelementen 15 freischwebend befestigt, die jeweils unterschiedlich lang sind und in einem unterschiedlichen Anstellwinkel zur Drehsäule 11 bzw. 12 stehen, derart, dass sie zusammen je eine dreidimensionale Abdeckfläche 21 bzw. 22 bilden. Es handelt sich um eine sogenannte Regelfläche, die durch Geraden (die Rippenelemente 15) erzeugt wird. Die längsten Rippenteile 15' sind den freien Enden der Drehsäulen 11, 12 zugeordnet. Die Länge und Winkelstellung ändert entlang der jeweiligen Drehsäule 11 bzw. 12 kontinuierlich. Die beiden Abdeckflächen 21, 22 sind spiegelbildlich ausgestaltet, so dass sie eine Art von zwei Flügeln bilden, die durch Verdrehen der Drehsäulen 11, 12 zwischen einer Schliessstellung (vgl. Fig. 1 bis 4) und einer Öffnungsstellung (vgl. Fig. 5 und 6) verstellbar sind. In der Schliessstellung bilden die beiden Flügel bzw. Abdeckflächen 21, 22 eine Art Konoid bzw. sind insbesondere in Frontansicht (Pfeilrichtung A nach Fig. 1) als ein Konoid wahrnehmbar. In der Öffnungsstellung weisen die Abdeckflächen 21, 22 eine semiparaboloide Form auf, wobei die längsten Rippenteile 15' horizontal bzw. parallel zur Bodenfläche 2 verlaufen. Die Formgestaltung der Vorrichtung 10 ist sowohl in den beiden Endstellungen als auch während der Verstellung besonders ästhetisch wirkend.

Die Rippenteile 15 sind durch im Innern versteifte Hohlprofile aus Stahl mit einer Streckgrenze von 350 N/mm² gebildet (die Hohlprofile sind insbesondere aus Fig.9 bis 11 ersichtlich). Zur Bildung der jeweiligen Abdeckfläche 21, 22 sind beispielsweise 36 Rippenteile vorgesehen, die zwischen 8 und 32 m lang sind. Zur Bildung eines Rippenteils 15 werden mehrere Hohlprofile aneinander gereiht und zusammengeschweisst. Die Hohlprofile weisen vorzugsweise einen flachen, im wesentlichen rechteckförmigen Querschnitt (mit gerundeten Ecken) auf, wobei sie sich von dem der jeweiligen Drehsäule 11 bzw. 12 zugeordneten Ende bis zu ihrem freien Ende hin in ihrer Querschnittsgrösse verjüngen, vgl. Fig. 7, die den längsten Rippenteil 15' zeigt. Die Schmalseite der Hohlprofile bleibt unverändert, wie aus Fig. 8 ersichtlich. Die Längsmittelebene der Rippenteile 15 bzw. die breiteren Flächen der Hohlprofile sind rechtwinklig zu der Drehsäulenachse gerichtet.

An dem der jeweiligen Drehsäule 11 bzw. 12 zugeordneten Ende ist jeder Rippenteil 15 bzw. 15' mit einem gabelförmigen Kopf 25 versehen, der insbesondere aus Fig. 9 ersichtlich ist. Der Kopf 25 entspricht in seiner Breite dem drehsäuleseitigen Hohlprofil (in Fig. 9 mit 30 bezeichnet), mit dem er zusammengesteckt und verschweisst wird. Er weist zwei zueinander parallele, gabelförmige Seitenteile 26, 27 auf, die eine Verlängerung der breiteren Flächen 31, 32 des Hohlprofils 30 bilden. Der Rippenteil 15 wird mit den gabelförmigen Seitenteilen 26, 27 zwischen zwei mit der Drehsäule 11 fest verbundene Flansche 28, 29 eingeführt und auf die Drehsäule 11 aufgesetzt. Sowohl die Seitenteile 26, 27 als auch die Flansche 28, 29 weisen eine Anzahl von für Befestigungsschrauben 40 vorgesehenen Öffnungen 41 bzw. 42 auf, wobei die Öffnungen 42 der Flanschen 28, 29 in demjenigen Umfangsbereich rund um die der Drehsäulenachse angeordnet sind, dass der gewünschte Anstellwinkel aller Rippenteile 15 gegenüber der Drehsäule 11 gewählt und die Seitenteile 26, 27 in der gewünschten radialen Umfangsstellung über passende Öffnungen 41, 42 mit den Flanschen 28, 29 verschraubt werden können.

Die auf diese Art freischwebend auf der jeweiligen Drehsäule 11 bzw. 12 befestigten, nebeneinander verlaufenden und die Abdeckfläche 21 bzw. 22 bildenden Rippenelemente 15 sind miteinander verbunden, und zwar in mehreren von der Drehsäule 11 bzw. 12 bis zu den freien Enden der Rippenteile 15 hin regelmässig verteilten Reihen. Gegebenenfalls sind fünf solche Reihen a, b, c, d, e vorhanden, wie in Fig. 5 und 6 angedeutet. Die Verbindung erfolgt über Rohrabschnitte 50, welche die benachbarten Rippenteile 15 verbinden. Der Einbau der Rohrabschnitte 50 in die Rippenteile 15 ist aus Fig. 10 und 11 ersichtlich. Die Rohrabschnitte 50 werden jeweils zwischen zwei aneinander anschliessende Hohlprofile 30', 30" unter einem entsprechenden Winkel α zur Hohlprofil-Längsmittelebene eingebaut. Die Hohlprofile 30', 30" sind mit entsprechenden Ausnehmungen 51', 51" für den Rohrabschnitt 50 versehen. Am Umfang des jeweiligen Rohrabschnittes 50 sind Verbindungselemente 53, 54, 55 angebracht, die einerseits als stirnseitig in entsprechende Schlitze 52', 52" der Hohlprofile 30', 30" einführbare Rippen 54, 55 und anderseits als ein in seiner Form dem Hohlprofilquerschnitt entsprechender Zwischenteil 53 gebildet sind, und die mit den beiden Hohlprofilen 30', 30" im zusammengebauten Zustand (Fig. 11) verschweisst werden.

Die Rohrabschnitte 50 sind über Flanschen 57, 58 mit den Rohrabschnitten benachbarter Rippenteile 15 verbunden.

Die einzelnen Reihen a, b, c, d, e sind jeweils durch gleich ausgebildete und unter dem gleichen Winkel α zur Längsmittelebene der Rippenteile 15 gebildete Rohrabschnitte 50a, 50b, 50c, 50d, 50e (Fig. 7 und 8) gebildet. Lediglich die im längsten und im kürzesten Rippenteil eingebauten Rohrabschnitte unterscheiden sich insofern von den anderen der gleichen Reihe, als sie nur zu einer Seite zu dem nächst kleineren bzw. nächst grösseren Rippenteil 15 hinausragen.

Hingegen ändern die Winkel a, unter denen die Rohrabschnitte 50a, 50b, 50c, 50d, 50e einzelner Reihen a, b, c, d, e zur Längsmittelebene der Rippenteile 15 geneigt sind, wobei der Winkel α zum freien Ende des jeweiligen Rippenteils 15 hin abnimmt, was in Fig. 12 bis 16 am Beispiel der dem längsten Rippenteil 15' zugeordneter Rohrabschnitte 50a, 50b, 50c, 50d, 50e verdeutlicht wird, wo die Winkel einzelner Reihen mit αₐ, α_{b}, α_{c}, α_{d}, αₑ bezeichnet sind. Aber auch der Durchmesser und die Länge der Rohrabschnitte 50a, 50b, 50c, 50d, 50e einzelner Reihen a, b, c, d, e ändert, in dem der Durchmesser zum freien Ende des Rippenteils 15' hin immer kleiner und seine Länge immer grösser wird. Dabei ist zu bedenken, dass während die der Drehsäule 11 bzw. 12 am nächsten liegende Reihe a alle Rippenteile 15, 15' einer Abdeckfläche 21 bzw. 22 miteinander verbindet, sind in den weiteren Reihen b, c, d, e immer weniger Rippenteile 15 miteinander verbunden, in der Reihe e nur einige wenige, wie aus Fig. 5 und 6 ersichtlich.

Wie bereits erwähnt, kann durch Verstellen der Vorrichtung 10 bzw. ihrer Abdeckflächen 21, 22 die Helligkeit des abgedeckten Ortes, gegebenenfalls der Glashalle 1, nach Belieben verändert werden, beispielsweise je nach dem, zu welchem Zweck die Halle verwendet wird. Das Verstellen kann aber auch wetterbedingt gesteuert werden. Bei ungünstigen Wetterverhältnissen, z.B. bei Windgeschwindigkeiten über 40 m/h, wird mit Vorteil automatisch die Schliessstellung der Vorrichtung 10 angesteuert.

## Patentansprüche

1. Schattenspendende Abdeckvorrichtung, mit mindestens einer zwischen einer Schliessstellung und einer Öffnungsstellung verstellbaren Abdeckfläche (21, 22), welche durch eine Anzahl von nebeneinander angeordneten, langgestreckten, freischwebend auf einer gemeinsamen Drehsäule (11, 12) befestigten Rippenteilen (15, 15') gebildet ist, die jeweils unterschiedlich lang sind und in einem unterschiedlichen Anstellwinkel zur Drehsäule (11, 12) radial gerichtet sind, derart, dass die Abdeckfläche (21, 22) in den durch Verdrehen der Drehsäule (11, 12) veränderbaren Stellungen jeweils eine ästhetisch wirkende, dreidimensionale Regelfläche-Form aufweist, **dadurch gekennzeichnet, dass**
die diese Abdeckfläche (21, 22) bildenden Rippenteile (15, 15') über Rohrabschnitte (50, 50a, 50b, 50c, 50d, 50e) miteinander verbunden sind, welche in mehreren, von der Drehsäule (11, 12) bis zu den freien Enden der Rippenteile (15, 15') hin regelmässig verteilten Reihen (a, b, c, d, e) angeordnet sind, wobei jeder Rohrabschnitt zur Verbindung des jeweiligen Rippenteils (15, 15') mit dem benachbarten Rippenteil (15) bzw. mit den benachbarten Rippenteilen (15) vorgesehen ist, wobei die Rohrabschnitte (50a, 50b, 50c, 50d, 50e) einzelner Reihen (a, b, c, d, e) einen unterschiedlichen Durchmesser aufweisen und einen unterschiedlichen Winkel (αₐ, α_{b}, α_{c}, α_{d}, αₑ) mit der Längsmittelebene des jeweiligen Rippenteils (15, 15') einschliessen, und dass diese Rohrabschnitte (50, 50a, 50b, 50c, 50d, 50e) ausserdem an ihrem Umfang mit Verbindungselementen (53, 54, 55) ausgestattet sind, mit welchen sie zwischen zwei aneinander anschliessenden, den jeweiligen Rippenteil (15, 15') bildenden Hohlprofilen (30', 30") unter einem bestimmten Winkel (α) zur Rippenteil-Längsmittelebene gehalten und mit den beiden Hohlprofilen (30', 30") verschweisst sind.

2. Vorrichtung nach Anspruch 1, **dadurch gekennzeichnet, dass** zwei eine Art Flügel bildende, spiegelbildliche Abdeckflächen (21, 22) vorgesehen sind, deren Rippenteile (15, 15') zwei wenigstens annähernd zueinander parallelen Drehsäulen (11, 12) zugeordnet sind, wobei die Drehsäulen (11, 12) schräg zu einer Bodenfläche (2) angeordnet sind.

3. Vorrichtung nach Anspruch 2, **dadurch gekennzeichnet, dass** die Länge und Winkelanstellung der Rippenteile (15, 15') entlang der jeweiligen Drehsäule (11, 12) kontinuierlich ändert, wobei der längste Rippenteil (15') einem freien Ende der Drehsäule (11, 12) zugeordnet ist und in der Öffnungsstellung horizontal bzw. parallel zur Bodenfläche (2) verläuft.

4. Vorrichtung nach Anspruch 3, **dadurch gekennzeichnet, dass** die in der Art von Flügeln zusammenwirkenden Abdeckflächen (21, 22) in der Öffnungsstellung jeweils eine semiparaboloide Form aufweisen und in der Schliessstellung zusammen eine konoidale Form bilden.

5. Vorrichtung nach einem der Ansprüche 1 bis 4, **dadurch gekennzeichnet, dass** die Rippenteile (15, 15') durch im Innern versteifte und miteinander verschweisste Hohlprofile (30, 30', 30") aus Stahl gebildet sind.

6. Vorrichtung nach Anspruch 5, **dadurch gekennzeichnet, dass** die Rippenteile (15, 15') jeweils mit einem zwei gabelförmige Seitenteile (26, 27) aufweisenden Kopf (25) ausgestattet und mit den Seitenteilen (26, 27) auf die Drehsäule (11, 12) zwischen zwei drehsäulefesten Flansche (28, 29) aufgesetzt sind, wobei die beiden Seitenteile (26, 27) mit den Flanschen (28, 29) unter dem gewünschten Anstellwinkel bzw. in der gewünschten radialen Umfangsstellung des Rippenteils (15, 15') gegenüber der Drehsäule (11, 12) verschraubbar sind.

7. Vorrichtung nach einem der Ansprüche 1 bis 6, **dadurch gekennzeichnet, dass** sich die Rippenteile (15, 15') von dem der Drehsäule (11, 12) zugeordneten Ende bis zum freien Ende hin kontinuierlich in ihrer Querschnittsgrösse verjüngen.

## Claims

1. Shadow providing cover means with at least one cover surface (21, 22) adjustable between a closed position and an open position, which is formed by a multitude of stretched, freely suspended ribs (15, 15') on a common rotation column (11, 12) positioned adjacent to each other, which are each of a different length and radially aligned at different abutment angles in relation to the rotation column (11, 12) in such a way that the cover surface (21, 22) comprises an aesthetically pleasing, three-dimensional control surface form in the positions that can be set by turning the rotation column (11, 12), **characterised in that** the ribs (15, 15') forming this cover surface (21, 22) are connected with each other via pipe sections (50, 50a, 50b, 50c, 50d, 50e) which are positioned in several rows (a, b, c, d, e) arranged at equal distances from the rotation column (11, 12) to the free ends of the ribs (15, 15'), whereby each pipe section is envisaged for connecting the relevant rib (15, 15') with the adjacent rib (15), i.e. with the adjacent ribs (15), whereby the pipe sections (50a, 50b, 50c, 50d, 50e) of individual rows (a, b, c, d, e) comprise different diameters and different angles (αₐ, α_{b}, α_{c}, α_{d}, αₑ) enclosing the central longitudinal level of the relevant rib (15, 15'), and **in that** these pipe section (50, 50a, 50b, 50c, 50d, 50e) are further equipped with connecting elements (53, 54, 55) around their circumference, with which the same are held at a certain angle (α) in relation to the central longitudinal level of the rib between two adjacent hollow profiles (30', 30") forming the relevant rib (15, 15'), and welded to the two hollow profiles (30', 30").

2. Means according to Claim 1, **characterised in that** two mirror-image cover surfaces (21, 22) forming a kind of wing are envisaged, the ribs (15, 15') of which are allocated to two at least almost parallel rotation columns (11, 12), whereby the rotation columns (11, 12) are positioned diagonal in relation to the floor surface (2).

3. Means according to Claim 2, **characterised in that** the length and angle position of the ribs (15, 15') along the relevant rotation column (11, 12) changes continuously, whereby the longest rib (15') is allocated to a free end of the rotation column (11, 12) and extends horizontal, i.e. parallel to the floor surface (2) in the open position.

4. Means according to Claim 3, **characterised in that** the cover surfaces (21, 22) cooperating in the way of wings together comprise a semi-parabolic form in the open position and a conoidal form in the closed position.

5. Means according to one of the Claims 1 to 4, **characterised in that** the ribs (15, 15') are formed by internally reinforced hollow profiles (30, 30' 30") made of steel and welded to each other.

6. Means according to Claim 5, **characterised in that** the ribs (15, 15') are each equipped with a head (25) comprising two calliper-shaped side parts (26, 27), and are inserted onto the rotation column (11, 12) between two rotation column resistant flanges (28, 29) with the two side parts (26, 27), whereby the two side parts (26, 27) can be screwed to the flanges (28, 29) at the desired adjustment angle, i.e. in the desired radial circumference position of the rib (15, 15') in relation to the rotation column (11, 12).

7. Means according to one of the Claims 1 to 6, **characterised in that** the cross-section of the ribs (15, 15') continuously narrows from the end associated with the end rotation column (11, 12) to the free end.

## Revendications

1. Dispositif de recouvrement pour donner de l'ombre comportant au moins une surface de recouvrement (21, 22) qui peut être déplacée entre une position de fermeture et une position d'ouverture et qui est formée par un certain nombre de pièces nervurées (15, 15') oblongues, disposées les unes à côté des autres, qui sont fixées à une colonne tournante (11, 12) commune de manière à flotter librement et dont chacune a une longueur différente et est orientée radialement suivant un angle d'incidence différent par rapport à la colonne tournante (11, 12) de telle manière que la surface de recouvrement (21, 22) présente à chaque fois une forme de surface réglée tridimensionnelle à fonction esthétique dans les positions modifiables quand on tourne la colonne tournante (11, 12),
**caractérisé en ce que** les pièces nervurées (15, 15') qui forment cette surface de recouvrement (21, 22) sont reliées les unes aux autres par des segments tubulaires (50, 50a, 50b, 50c, 50d, 50e) disposés en plusieurs rangées (a, b, c, d, e) qui sont régulièrement réparties depuis la colonne tournante (11, 12) jusqu'aux extrémités libres des pièces nervurées (15, 15'), chaque segment tubulaire est prévu pour relier la pièce nervurée (15, 15') correspondante à la pièce nervurée (15) voisine ou aux pièces nervurées (15) voisines, les segments tubulaires (50, 50a, 50b, 50c, 50d, 50e) des rangées (a, b, c, d, e) individuelles ont un diamètre différent et font un angle (αₐ, α_{b}, α_{c}, α_{d}, αₑ) différent par rapport au plan médian longitudinal de la pièce nervurée (15, 15') correspondante,
et **en ce que** sur leur pourtour ces segments tubulaires (50, 50a, 50b, 50c, 50d, 50e) sont en outre pourvus d'éléments de liaison (53, 54, 55) grâce auxquels ils sont maintenus entre deux profilés creux (30', 30") qui se succèdent et constituent la pièce nervurée (15, 15') correspondante en formant un angle déterminé par rapport au plan médian longitudinal des pièces nervurées et ils sont soudés aux deux profilés creux (30', 30").

2. Dispositif selon la revendication 1, **caractérisé en ce qu'**on prévoit deux surfaces de recouvrement (21, 22) en miroir qui forment une sorte de battant et dont les pièces nervurées (15, 15') sont associées à deux colonnes tournantes (11, 12) au moins approximativement parallèles l'une à l'autre, les colonnes tournantes (11, 12) étant inclinées par rapport à une surface du sol (2).

3. Dispositif selon la revendication 2, **caractérisé en ce que** la longueur et l'incidence angulaire des pièces nervurées (15, 15') change continuellement le long de chaque colonne tournante (11, 12), la plus longue pièce nervurée (15') étant associée à une extrémité libre de la colonne tournante (11, 12) et est horizontale ou parallèle à la surface de sol (2) en position d'ouverture.

4. Dispositif selon la revendication 3, **caractérisé en ce que** les surfaces de recouvrement (21, 22) qui interagissent à la manière de battants ont chacune une forme semi-paraboloïde en position d'ouverture et ont ensemble une forme conoïde en position de fermeture.

5. Dispositif selon l'une des revendications 1 à 4, **caractérisé en ce que** les pièces nervurées (15, 15') sont formées par des profilés creux (30, 30', 30") en acier renforcés à l'intérieur et soudés les uns aux autres.

6. Dispositif selon la revendication 5, **caractérisé en ce que** les pièces nervurées (15, 15') sont chacune équipées d'une tête (25) comportant deux pièces latérales (26, 27) en fourche et sont posées ainsi que les pièces latérales (26, 27) sur la colonne tournante (11, 12) entre deux collets (28, 29) solidaires des colonnes tournantes, les deux pièces latérales (26, 27) pouvant être vissées aux collets (28, 29) en formant par rapport à la colonne tournante (11, 12) l'angle d'incidence souhaité ou afin que la pièce nervurée (15, 15') ait la position de périphérie radiale souhaitée par rapport à la colonne tournante (11, 12).

7. Dispositif selon l'une des revendications 1 à 6, **caractérisé en ce que** les pièces nervurées (15, 15') ont une dimension de section transversale qui se rétrécit en continu depuis l'extrémité associée à la colonne tournante (11, 12) jusqu'à l'extrémité libre.
